# EUROPÄISCHE PATENTSCHRIFT

(11) **EP 3 835 708 B1**
(45) Veröffentlichungstag und Bekanntmachung des Hinweises auf die Patenterteilung: **06.12.2023**
(21) Anmeldenummer: 19216891.2
(22) Anmeldetag: 17.12.2019
(51) Int. Cl.: F41C 23/16, F41A 21/44

(54) **VORDERSCHAFT ZUR KLEMMENDEN MONTAGE AUF EINE VORLIEGENDE SCHUSSWAFFE**
FRONT SHAFT FOR CLAMPING ON AN EXISTING WEAPON
GARDE-MAIN DESTINÉ AU MONTAGE PAR SERRAGE SUR UNE ARME À FEU EXISTANTE

(30) Priorität: 13.12.2019 EP 19215974
(43) Veröffentlichungstag der Anmeldung: 16.06.2021
(73) Patentinhaber: Glock Technology GmbH, 9170 Ferlach (AT)
(72) Erfinder: Markut, Karl, 9020 Klagenfurt am Wörthersee (AT); Nolte, Patrick, 9020 Klagenfurt (AT)
(74) Vertreter: Patentanwälte Barger, Piso & Partner

(56) Entgegenhaltungen:
- WO-A1-2013/010516
- US-A1- 2019 170 476
- US-B1- 7 523 580
- US-B1- 10 436 549

## Beschreibung

Die Erfindung betrifft einen Vorderschaft zur klemmenden Montage auf eine vorliegende Schusswaffe, insbesondere eines Gewehrs (Karabiners), vereinfacht auch Vorderschaftklemmung oder nur Klemmung genannt, speziell für Waffen des Gewehrtyps M4/M16/AR15, entsprechend dem Oberbegriff des Anspruches 1 und der WO 2013/010516 A1. Die erfindungsgemäße Klemmvorrichtung und ihre Varianten sind nicht auf Gewehre, Karabiner, etc. beschränkt, sondern können grundsätzlich auch für Pistolen verwendet werden. Die Verbesserungen und ihre Effekte/Vorteile sind nachstehend angeführt.

Aus der WO 2013/010516 A1 ist ein Vorderschaft bekannt, bei dem ein Hebelarm und ein Klemmkonus mit einer konischen, geschlitzten Klemmoberfläche des Schaftgehäuses zusammenwirken, um die klemmende Fixierung zu erreichen. Der dabei erreichte Sitz ist, in axialer Richtung gesehen, nicht näher definiert.

Bei zahlreichen Gewehren (Karabinern), insbesondere solchen der genannten Typen sind seit vielen Jahren Vorderschäfte als selbstständige Teile bekannt und im Handel erhältlich, die die unterschiedlichsten Wünsche erfüllen. Es wird daher im Folgenden und in den Ansprüchen der Karabiner als existierend vorausgesetzt, die Erfindung betrifft einen an diesen angepassten Vorderschaft, der somit geometrisch und funktionell an die Waffe passt, sodass diese mit dem erfindungsgemäßen Vorderschaft verwendet werden kann. Als allgemeinen technologischen Hintergrund kann man kurz Folgendes angeben:
Vorderschäfte bilden einerseits einen Griffbereich für die freie Hand - die Zielhand - des Schützen aus und dienen als Schutz vor Verbrennungen am heißen Lauf. Andererseits schützt ein Vorderschaft den Lauf vor Schlägen, Schmutz, etc. und kann als Aufnahme für eine Vielzahl von Accessoires, wie etwa Zielfernrohre, Restlichtverstärker, Taschenlampen, Laserpointer, und vielem mehr, genutzt werden.

Der Vorderschaft kann als eine Art Verlängerung des Gehäuses eines Gewehrs in Laufrichtung verstanden werden. Um die Präzision eines Gewehrs zu verbessern, muss daher der Vorderschaft relativ zum Lauf und demnach auch relativ zum Gehäuse möglichst steif mit dem Gehäuse verbunden sein. Dabei muss der Lauf jedoch bei der Schussabgabe "frei" schwingen können.

Die Befestigung des Laufes am Gehäuse erfolgt in der Regel mittels einer Laufmutter, welche zumeist als Überwurfmutter ausgeführt und mit dem Gehäuse verschraubt ist. Die Laufmutter drückt dabei den Lauf an einen radial vorspringenden Absatz des Gehäuses.

Aus dem Stand der Technik sind für Gewehre des Typs AR-15 eine Vielzahl von Möglichkeiten bekannt, um einen Vorderschaft mit dem Gehäuse zu koppeln, wobei sehr häufig eine Klemmung in Umfangsrichtung, also tangential zur Schaftachse, die im Folgenden, wenn sich aus dem Zusammenhang nichts anderes ergibt, auch bei Verwendung des Begriffes "axiale Richtung" die Bezugsachse, vorgenommen wird. Zumeist ist eine Verspannung entgegen der Laufrichtung, also gegen das Obergehäuse, mittels einer eigenen, zweiten, Klemmvorrichtung realisiert.

Es bleibt der Wunsch nach einer schnellen De-/Montage des Vorderschaftes, ob im Einsatz oder auch zu Wartungszwecken. Ferner soll der Zerlege- bzw. Zusammenbauvorgang möglichst einfach vorgenommen werden können. Häufig sind spezielle Werkzeuge erforderlich, welche natürlich separat mitgeführt werden müssen. Oftmals erfolgt die tangentiale Klemmung über Schrauben, welche den Vorderschaft tangential an die Laufmutter klemmen wie beispielhaft in der US 9,032,658 B2 gezeigt. Dort erfolgt eine zusätzliche Sicherung gegen Verschieben des Vorderschafts in axialer Richtung durch das teilweise Eingreifen der Schrauben in dafür vorgesehene Nuten der Laufmutter.

Einen ähnlichen Ansatz verfolgt die US 7,5228,580 B1, welche eine Verschiebung des Vorderschafts in axialer Richtung durch einen tangential verschiebbaren Sperrbolzen verhindert.

In der Regel ist eine Mehrzahl von Bauteilen erforderlich, um eine Klemmung zumindest in tangentialer Richtung auszubilden. Eine Sicherung und Vorspannung des Laufs in axialer Richtung, vorzugsweise ebenfalls über eine Klemmung, wäre ebenfalls wünschenswert, um eine möglichst starre Verbindung zwischen Gehäuse und Vorderschaft auszubilden.

Die Aufgabe der vorliegenden Erfindung liegt somit darin, eine Klemmvorrichtung zur Verfügung zu stellen, welche eine Sicherung des Vorderschafts gegen Verschieben gegenüber dem Gehäuse und zugleich eine steife Anbindung an das Gehäuse gewährleistet. Eine weitere Aufgabe der Erfindung liegt darin, dass eine möglichst geringe Anzahl an Bauteilen für die Klemmvorrichtung verwendet wird. Ferner liegt eine Aufgabe der Erfindung darin, eine einfach handhabbare, gut zu wartende und relativ einfach aufgebaute Klemmvorrichtung zur Verfügung zu stellen.

Diese Aufgabe wird durch die im Anspruch 1 angegebenen Merkmale gelöst.

Es wird in der Beschreibung und den Ansprüchen "vor" bzw. "(nach) vorne" als Richtung zur Mündung des Laufes hin, "(nach) hinten" als Richtung zum Schaft hin, "(nach) unten" als Richtung für den Verschluss zum Magazin hin, und "(nach) oben" als Richtung vom Magazin weg benutzt. Die Bezeichnungen "Waffenmittelebene", "Laufseele", "Laufachse", "Seelenachse", etc. haben die übliche Bedeutung, die der Fachmann ihnen im Stand der Technik beimisst. "Links" ist somit auf die Waffenmittelebene bezogen, "von links" entspricht einer Bewegung, Betätigung, Kraftausübung in Richtung der Waffenmittelebene, ausgehend von einer "links" von ihr liegenden Ausgangsposition, etc.. Es wird der Verschluss unter der Wirkung der Gase nach der Abgabe eines Schusses "nach hinten" bewegt und gelangt unter der Wirkung einer Schließfeder wieder "nach vorne", etc..

Die Erfindung wird im Folgenden anhand der Zeichnungen näher erläutert. Dabei zeigt bzw. zeigen:
die Fig. 1 eine schematische Explosionsdarstellung eines Vorderschafts,
die Fig. 2 den Schnitt II-II der Fig. 1,
die Figs. 3a,b den Schnitt III-III der Fig. 1 in zwei unterschiedlichen Klemmsituationen,
die Figs. 4a,b einen Hebel in zwei unterschiedlichen perspektivischen Ansichten,
die Figs. 5a-c eine Mutter in unterschiedlichen Ansichten,
die Figs. 6a,b ein Detail am Vorderschaft in unterschiedlichen Ansichten und
die Figs. 7a-c unterschiedliche Klemmsituationen in einem axialen Schnitt.

In den Figuren wurde möglichst alles, was den Vorderschaft 1 ohne die Klemmvorrichtung betrifft, mit "1n" bezeichnet, analog dazu möglichst alles, was die Klemmvorrichtung 2 betrifft mit "2n".

In den Figs. 1-6 sind Ausführungsbeispiele dargestellt, die für eine Anwendung in einem Gewehr des Typs AR15 bzw. M4 geeignet sind. Abwandlungen von den dargestellten Beispielen können vom Fachmann in Kenntnis der Erfindung leicht, einfach und ohne umfangreiche oder komplexe Versuche auf andere Gewehrtypen übertragen werden.

Die **Fig. 1** zeigt eine schematische Explosionsdarstellung eines Vorderschafts 1 mit Gehäuse 11 und eingebautem Distanzhalter 12, der für die Erfindung nicht wesentlich ist und daher nicht weiter erläutert wird. Weiters dargestellt ist eine erfindungsgemäße Klemmvorrichtung 2 mit einem Hebel 21, einer Mutter 28 und einem Sicherungsring 281; ein verschiedentlich in der Beschreibung und den Ansprüchen verwendetes Koordinatensystem 51-Laufrichtung, Schaftrichtung, nach vorne; 52-Querrichtung nach links und 53-Vertikale nach oben ist zur besseren Orientierung eingetragen.

Die **Fig. 2** zeigt den Schnitt II-II der Fig. 1, einen Axialschnitt durch die Schaftachse 41, somit parallel zur Laufachse. Der Lauf 15 liegt der Laufachse (parallel oder zusammenfallend mit der Schaftachse 41) radial am nächsten, eine Laufmutter 13 in Form einer länglichen Hülse ist auf ihn gegebenenfalls aufgeschoben und an ihrem hinteren Ende mittels Verschraubung 42 mit dem Obergehäuse 14 verbunden. Damit wird ein Bund des Laufes 15 durch eine hintere Stirnfläche der Laufmutter 13 gegen eine vordere Stirnfläche des Obergehäuses 14 gedrückt und so der Lauf 15 selbst gehalten. Das Gehäuse 11 des Vorderschaftes 1 umschließt nicht nur den Lauf 15 samt Laufmutter 13, sondern auch ein Gasrohr 16.

In der Laufmutter 13 ist eine Ringnut 131 vorgesehen, der Hebel 21 liegt zum Teil in dieser Ringnut wird in dieser Darstellung im Bereich seines Mittelstückes 26 geschnitten. Im Gehäuse 11 ist ein in Querrichtung 52 verlaufendes Langloch vorgesehen, dessen Querschnitt kreisrunde Endabschnitte zwei zueinander parallele, in Querrichtung 52 verlaufende, Langlochachsen 191, 192, aufweist. Diese Achsen liegen in einer Ebene normal zur Vertikalen 52.

Die **Figs. 3a**,b sind ein Schnitt entlang der Linie III-III der Fig. 1, somit normal zur Schaftachse 41, und stellen zwei unterschiedliche Klemmsituationen dar.

Der Aufbau selbst ist folgender: Der Hebel 21 ist mit seinem Gewinde-Ende voran durch das Langloch 19 geschoben, die Mutter 28 mit ihrem Konus 282 zur Waffe gerichtet, aufgeschraubt und mittels des federnden Sicherungsringes 281 gegen Verlust gesichert. Durch das Aufschrauben der Mutter 28 wird ein Längsschlitz 17 des Gehäuses 11 bzw. des Distanzhalters 12 im Bereich des Hebels 21 in seiner Breite verändert und sorgt mit den konischen Abschnitten 22 des Schaftes und 282 der Mutter für eine Vorspannung und Justierung.

Die Fig. 3a zeigt die freigegebene Position, bei der die Ausnehmung 23 zur Schaftachse 41 hin gerichtet ist und eine Längsbewegung des Gehäuses 11 entlang des Laufes und der Laufmutter 128 erlaubt (wenn die Mutter 28 nicht zu fest aufgeschraubt ist), da die Kontur im Bereich der Ausnehmung 228 radial außerhalb der Kontur der Laufmutter liegt. Wenn beim Aufschieben des Gehäuses die hintere Endposition (Fig. 2) erreicht ist, wird, gegebenenfalls nach dem Anziehen der Mutter 28, der Hebelarm 27 um 180° um die Hebelachse 291 verdreht, wodurch der Schaft mit seinem nicht verjüngten Oberflächenbereich in die Ringnut 1281 gelangt. Dabei wird durch die Positionen und die Geometrien:
- der Ringnut 131 der Laufmutter 13,
- des Langloches 19 des Gehäuses 11 und
- des Schaftes des Hebels 21
das Gehäuse 11 in Richtung 51 der Schaftachse 41 zum Obergehäuse 14 hin gezogen und durch das (vorherige oder weitere) Anziehen der Mutter 28 mit verengendem Schlitz 17 eine zunehmende Klemmung in Umfangsrichtung - also tangential zum Lauf 15 - bewirkt.

Die in den **Figs. 4a**,b detailliert dargestellte Klemmvorrichtung 2 besteht aus einem Hebel 21 mit einem Schaft mit einer Hebelachse 291, in dessen einem Endbereich ein Gewinde 24 vorgesehen ist, und an dessen anderem Ende ein Hebelarm 27 etwa rechtwinkelig absteht. In diesem Endbereich nimmt der Durchmesser des Schaftes konisch zum Hebelarm 27 zu und bildet einen Klemmkonus 22 aus. Der Schaft weist am Mittelstück 26, etwa mittig, eine Ausnehmung 23 auf, die eine allgemein zylindrische, bevorzugt kreiszylindrische, Mantelfläche bildet, die Erzeugenden der Mantelfläche verlaufen im Ausführungsbeispiel parallel zu der von der Hebelachse und dem Hebelarm 27 definierten Ebene. Diesen Figuras kann man auch entnehmen, dass das Gewinde 24 nicht bis zum Schaftende reicht, sondern an einer Ringnut 25 endet, deren Innendurchmesser kleiner ist als der Durchmesser des Gewindegrundes. Der Schaftdurchmesser im direkten Endbereich ist größer als der der Nut, aber kleiner als der des Gewindegrundes.

Mit dem Gewinde 24 des Schaftes wirkt eine Mutter 28 zusammen, die in den **Figs. 5a****-c** dargestellt ist. Diese Mutter 28 ist in einem ersten axialen Bereich mit einem Innengewinde versehen, das mit dem Gewinde 24 zusammenwirken kann, in einem zweiten axialen Bereich weist sie eine zylindrische Bohrung (Ausnehmung) mit größerem Durchmesser als es der Schaftdurchmesser ist, auf. Diese Ausnehmung führt über die gesamte restliche Länge (eigentlich Höhe) der Mutter 28. Im ersten axialen Bereich ist die Außenkontur der Mutter zylindrisch mit anschließender konischer Verjüngung zum Ende hin, ausgebildet, im zweiten ist ein Außensechskant vorgesehen.

Durch die Verdrehung des Hebelarms 27 in der Einbauposition (siehe Figs. 3 und 7) wird durch das Mittelstück 26 im Zusammenwirken mit der Ringnut 131 der Vorderschaft 1 gegen eine axiale Verschiebung gesichert. Eine Besonderheit ist die Ausbildung des Klemmkonus 22 am Schaft des Hebels 21 und des Klemmkonus 282 an der Mutter 28 in Verbindung mit den beiden damit korrespondierenden Klemmoberflächen 18 des Vorderschaftes 1. Durch diese doppelt konische Ausbildung kommt es zu einer selbstzentrierenden Klemmung, wenn die Mutter 28 nach Umlegen des Hebels 2 in die Sperrposition angezogen wird.

Ein in einer Ausgestaltung ebenfalls bedeutender Aspekt der Erfindung liegt in der Ausbildung des in den **Figs. 6a**,b genauer dargestellten Langlochs 19, das, wie bereits erwähnt, zwei parallel zueinander verlaufende Langlochachsen 191, 192, aufweist. Dazu kommt die um die Achse 191 zentrische, bevorzugt konzentrische konische, Klemmoberfläche 18 (auf beiden Seiten des Vorderschaftes 1), die dazu führt, dass bei Aufbringen einer tangentialen Kraft um die Hebelachse 291 eine Verschiebung und/oder Kraftaufbringung auf den Vorderschaft entgegen der Laufrichtung, hin zum Obergehäuse 14, erfolgt, was eine axiale Festlegung und damit Fixierung zusätzlich zur tangentialen Fixierung, ermöglicht.

Die Montage erfolgt mit dem Hebel 21 in der "OFFEN" Position bis zum Anschlag auf den "Upper", dann wird die Mutter 28 angezogen, verengt den Spalt 17 und fixiert so das Gehäuse 5 an der Laufmutter 128. Diese Situation ist im Wesentlichen in **Figs.7a****-c** dargestellt. Die erste Langlochachse 191 liegt weiter vom Obergehäuse 14 entfernt als die zweite Langlochachse 192.

In Fig. 7a ist das Gehäuse 11 mit der Klemmvorrichtung 2 in der "OFFEN" Position aufgesetzt, die Hebelachse 291 weist Abstand zur zweiten Langlochachse 192 auf und liegt näher beim Obergehäuse als diese.

Die Fig. 7b zeigt die Situation beim Verdrehen des Hebels 21 in die "VERRIEGELT" Position, die beiden Achsen sind wesentlich näher aneinander gekommen und können auch zusammenfallen.

Die Fig. 7c zeigt die Situation nach dem Anziehen der Klemmmutter 28, da dabei durch die um die Achse 191 konische Klemmoberfläche 18, wie der Pfeil anzeigt, eine Belastung/Verschiebung des Gehäuses 11 des Vorderschafts 1 in Richtung zum Obergehäuse 14 hin erfolgt, somit stabile mechanische Verhältnisse herrschen.

Somit ermöglicht die Erfindung gleichzeitig eine tangentiale und axiale Klemmung des Vorderschaftes.

Im dargestellten Ausführungsbeispiel ist der Außendurchmesser der Mutter 28 so gewählt, dass ein Teil der Waffe, vorzugsweise das Gleitstück (nicht dargestellt), zum Lösen der Mutter 28 verwendet werden kann. Dies bedeutet, dass man das Gleitstück 28 mit seiner schlitzförmigen Öffnung, welche den Durchtritt des Hammers bzw. Schlagstücks ermöglicht, zum Auf-Abschrauben der Mutter 28 verwenden kann. Somit ist eine "halb-zöllige" Weite des Mutterkopfs besonders bevorzugt.

Weitere Ausgestaltungen betreffen die bereits erläuterte Verlustsicherung der Klemmvorrichtung durch die Ringnut 25 am Hebel 21 in Verbindung mit dem Sicherungsring 281, der ein vollständiges Abschrauben der Mutter und damit deren Verlust verhindert.

Es ist für den Fachmann klar, dass die dargestellten und beschriebenen Ausführungsformen als beispielhaft anzusehen sind, in Kenntnis der Erfindung kann er diese problemlos auf andere Waffen übertragen und anpassen. Die zu verwendenden Materialien sind die gleichen wie im Stand der Technik, die Verarbeitung bzw. die zu wählenden Herstellungsverfahren ebenso.

In der Beschreibung und den Ansprüchen werden die Begriffe "vorne", "hinten", "oben", "unten" und so weiter in der landläufigen Form und unter Bezugnahme auf den Gegenstand in seiner üblichen Gebrauchslage gebraucht. Das heißt, dass bei einer Waffe die Mündung des Laufes "vorne" ist, dass der Verschluss bzw. Schlitten durch die Explosionsgase nach "hinten" bewegt wird, etc.. Quer zu einer Richtung meint im Wesentlichen eine um 90° dazu gedrehte Richtung, soferne nichts anderes angegeben ist, auf das verschiedentlich in den Figuras eingezeichnete und beschriebene Koordinatensystem 51- Laufrichtung, 52 - Querrichtung und 53 - Vertikale (bei üblicher Haltung der Waffe im Anschlag) wird zur besseren Orientierung speziell hingewiesen.

Es soll noch darauf hingewiesen werden, dass in der Beschreibung und den Ansprüchen Angaben wie "unterer Bereich" eines Gegenstandes die untere Hälfte und insbesondere das untere Viertel der Gesamthöhe bedeutet, "unterster Bereich" das unterste Viertel und insbesondere einen noch kleineren Teil; während "mittlerer Bereich" das mittlere Drittel der Gesamthöhe (Breite - Länge) meint. All diese Angaben haben ihre landläufige Bedeutung, angewandt auf die bestimmungsgemäße Position des betrachteten Gegenstandes, soferne nichts anderes angegeben ist.

In der Beschreibung und den Ansprüchen bedeutet "im Wesentlichen" eine Abweichung von bis zu 10 % des angegebenen Wertes, wenn es physikalisch möglich ist, sowohl nach unten als auch nach oben, ansonsten nur in die sinnvolle Richtung, bei Gradangaben (Winkel und Temperatur) sind damit ± 10° gemeint.

Alle Mengenangaben und Anteilsangaben, insbesondere solche zur Abgrenzung der Erfindung, soweit sie nicht die konkreten Beispiele betreffen, sind mit ± 10 % Toleranz zu verstehen, somit beispielsweise: 11 % bedeutet: von 9,9 % bis 12,1 %. Bei Bezeichnungen wie bei: "ein Lösungsmittel" ist das Wort "ein" nicht als Zahlwort, sondern als unbestimmter Artikel oder als Fürwort anzusehen, wenn nicht aus dem Zusammenhang etwas anderes hervorgeht.

Der Begriff: "Kombination" bzw. "Kombinationen" steht, soferne nichts anderes angegeben, für alle Arten von Kombinationen, ausgehend von zwei der betreffenden Bestandteile bis zu einer Vielzahl oder aller derartiger Bestandteile, der Begriff: "enthaltend" steht auch für "bestehend aus".

Die in den einzelnen Ausgestaltungen und Beispielen angegebenen Merkmale und Varianten können mit denen der anderen Beispiele und Ausgestaltungen frei kombiniert und insbesondere zur Kennzeichnung der Erfindung in den Ansprüchen ohne zwangläufige Mitnahme der anderen Details der jeweiligen Ausgestaltung bzw. des jeweiligen Beispiels verwendet werden

Zum einfacheren Verständnis der Erfindung sind die englischen Begriffe, welche auch als Synonym verwendet werden können, in der nachfolgenden Bezugszeichenliste angegeben.

| | | | |
|---|---|---|---|
| **1** | **Vorderschaft (forestock)** | 41 | Schaftachse (stock axis) |
| 11 | Vorderschaftgehäuse (handguard) | 42 | Verschraubung (joint) |
| 12 | Distanzhalter (spacer) | | |
| 13 | Laufmutter (barrel nut) | 51 | Laufrichtung (barrel direction) |
| 131 | (Laufmutter-)Nut (barrel nut channel) | 52 | Querrichtung (normal direction) |
| 14 | Obergehäuse (upper receiver) | 53 | Vertikalrichtung (vertical direction) |
| 15 | Lauf (barrel) | | |
| 16 | Gasrohr (gas pipe) | | |
| 17 | Schlitz (slit) | | |
| 18 | Klemmoberfläche (clamp taper surface) | | |
| 19 | Langloch (long hole) | | |
| 191 | Erste Langlochachse (Ist long hole axis) | | |
| 192 | zweite Langlochachse (2nd long hole axis) | | |
| **2** | **Klemmvorrichtung** | | |
| 21 | Hebel (lever) | | |
| 22 | Klemmkonus (clamp taper socket) | | |
| 23 | Ausnehmung (recess) | | |
| 24 | Gewinde (thread) | | |
| 25 | Ringnut (ring recess) | | |
| 26 | Mittelstück (center element) | | |
| 27 | Hebelarm (lever arm) | | |
| 291 | Hebelachse (lever axis) | | |
| | | | |
| 28 | Mutter (nut) | | |
| 281 | Sicherungsring (safety ring) | | |
| 282 | Klemmkonus (clamp taper socket) | | |

## Patentansprüche

1. Vorderschaft zur klemmenden Montage auf einer vorliegenden Schusswaffe, insbesondere auf deren Lauf (15) oder deren Laufmutter (13), wobei der Lauf (15) bzw. die Laufmutter (13) eine Ringnut (281) aufweisen, umfassend:
- ein Schaftgehäuse (11) mit einer Schaftachse (41), das einen radial zu ihr verlaufenden Schlitz (17) und eine in Querrichtung (52) verlaufende Durchgangsöffnung für eine Klemmvorrichtung, aufweist,
- eine Klemmvorrichtung (2) für das Schaftgehäuse (11), aufweisend
o einen Hebel (21) mit einem die Hebelachse (291) umfassenden Mittelstück (26), das in einer Normalebene zur Schaftachse (41) in der Durchgangsöffnung des Schaftgehäuses (11) liegt, und das in seinem mittleren Bereich eine Ausnehmung (23), an einem Endbereich ein Gewinde (24) und am anderen Ende einen Hebelarm (27) aufweist, und
o eine Mutter (28) mit einem zum Gewinde (24) passenden Innengewinde;
wobei das Mittelstück (26) an seinem zum Hebelarm (27) gerichteten Endbereich mit einem sich zum Hebelarm (27) erweiternden Klemmkonus (22) versehen ist und eine konische Klemmoberfläche (18) des Schaftgehäuses (11) kontaktiert; wobei im montierten Zustand die Mutter (28) auf das Gewinde (24) geschraubt ist und so den Schlitz (17) verengt, und die Winkellage des Hebels (21) um seine Hebelachse (291) so ist, dass sein Mittelstück (26) die Ringnut (281) kontaktiert, **dadurch gekennzeichnet, dass** die Mutter (28) an der Außenseite mit einem konischen Abschnitt, einem Klemmkonus (282), versehen ist,
dass im Schaftgehäuse (11) die Durchgangsöffnung zur Aufnahme des Mittelstücks (26) ein Langloch (19), mit einem Umriss, bestehend aus zwei Halbkreisen mit einer ersten Achse (191) und einer dazu parallelen zweiten Achse (192) und einem dazwischen liegenden Rechteck, ist, und dass das Langloch (19) an beiden Enden konische Klemmflächen (18) aufweist, die um die erste Achse (191) zentrisch ausgebildet sind, und die mit den Klemmkonen (22, 282) zusammenwirken.

2. Vorderschaft nach Anspruch 1, **dadurch gekennzeichnet, dass** das Mittelstück (26) an seinem das Gewinde (24) aufweisenden Endbereich mit einer Ringnut (25) versehen ist, und dass die Mutter (28) in einem ersten axialen Abschnitt das Innengewinde aufweist, dass in einem zweiten axialen Abschnitt eine Bohrung mit größerem Durchmesser ausgebildet ist, und dass ein Sicherungsring (31) in die Ringnut (25) eingesetzt ist.

## Claims

1. Handguard for clamping mounting on an existing firearm, in particular on its barrel (15) or its barrel nut (13), the barrel (15) or the barrel nut (13) having an annular groove (281), comprising:
- a shaft housing (11) with a shaft axis (41), which has a slit (17) running radially thereto and a through-opening running in the transverse direction (52) for a clamping device,
- a clamping device (2) for the shaft housing (11), comprising
∘ a lever (21) having a center element (26) which surrounds the lever axis (291) and lies in a through-opening of the shaft housing (11) in a normal plane with respect to the shaft axis (41), and which has a recess (23) in its center area, a thread (24) at one end portion and a lever arm (27) at the other end, and
∘ a nut (28) with an internal thread matching the thread (24);
whereby the center element (26) is provided at its end portion directed towards the lever arm (27) with a clamp taper socket (22) widening towards the lever arm (27) and contacts a conical clamping surface (18) of the shaft housing (11);
whereby, in the assembled state, the nut (28) is screwed onto the thread (24) and thus narrows the slit (17), and the angular position of the lever (21) about its lever axis (291) is such that its center element (26) contacts the annular groove (281),
**characterized in that**, the nut (28) is provided on its outer side with a conical area, a clamp taper socket (282), **in that**, in the shaft housing (11), the through-opening for receiving the center element (26) is a long hole (19) with an outline comprised of two semicircles with a first axis (191) and a second axis (192) parallel thereto and a rectangle located in-between, and **in that** the long hole (19) is provided on both ends with conical clamp surfaces (18), which are centric around the first axis (191) and co-operate with the clamp taper sockets (22, 282).

2. Handguard according to claim 1, **characterized in that** the center element (26) is provided with an annular groove (25) at its end portion having the thread (24), and **in that** the nut (28) has the internal thread in a first axial section, and **in that** a bore with a larger diameter is formed in a second axial section, and **in that** a safety ring (31) is inserted into the annular groove (25).

## Revendications

1. Garde-main destiné au montage par serrage sur une arme à feu existante, en particulier sur le canon (15) de celle-ci ou sur l'écrou de canon (13) de celle-ci, le canon (15) ou l'écrou de canon (13) présentant une gorge annulaire (281), comprenant :
- un boîtier de fût (11) qui est doté d'un axe de fût (41) et présente une fente (17) s'étendant radialement par rapport à ce dernier, et une ouverture de passage destinée à un dispositif de serrage et s'étendant dans la direction transversale (52),
- un dispositif de serrage (2) pour le boîtier de fût (11), présentant
∘ un levier (21) comprenant une pièce centrale (26) qui entoure l'axe de levier (291) et se situe dans un plan normal à l'axe de fût (41), dans l'ouverture de passage du boîtier de fût (11), et qui présente dans sa partie centrale un creux (23), un filetage (24) à une partie d'extrémité et un bras de levier (27) à l'autre extrémité, et
∘ un écrou (28) comportant un filetage intérieur adapté au filetage (24) ;
sachant que la pièce centrale (26), sur sa partie d'extrémité tournée vers le bras de levier (27), est dotée d'un cône de serrage (22) s'élargissant en direction du bras de levier (27), et est en contact avec une surface de serrage (18) conique du boîtier de fût (11) ;
sachant qu'à l'état monté, l'écrou (28) est vissé sur le filetage (24) et rétrécit ainsi la fente (17), et que la position angulaire du levier (21) autour de son axe de levier (291) est telle que sa pièce centrale (26) soit en contact avec la gorge annulaire (281), **caractérisé en ce que** sur la face extérieure, l'écrou (28) est doté d'une portion conique, à savoir d'un cône de serrage (282), **en ce que** dans le boîtier de fût (11), l'ouverture de passage destinée à accueillir la pièce centrale (26) est un trou oblong (19) avec un contour formé de deux demi-cercles ayant un premier axe (191) et un deuxième axe (192) parallèle à celui-ci et un rectangle situé entre eux, et **en ce que** le trou oblong (19) présente aux deux extrémités des surfaces de serrage (18) coniques qui sont réalisées de façon centrée autour du premier axe (191) et qui coopèrent avec les cônes de serrage (22, 282).

2. Garde-main selon la revendication 1, **caractérisé en ce que** la pièce centrale (26) est dotée d'une gorge annulaire (25) sur sa partie d'extrémité présentant le filetage (24), et **en ce que** l'écrou (28) présente le filetage intérieur dans une première portion axiale, **en ce qu'**un trou de plus grand diamètre est réalisé dans une deuxième portion axiale, et **en ce qu'**une bague de retenue (31) est insérée dans la gorge annulaire (25).
